# FASCICULE DE BREVET EUROPEEN

(11) **EP 4 280 387 B1**
(45) Date de publication et mention de la délivrance du brevet: **01.01.2025**
(21) Numéro de dépôt: 23173454.2
(22) Date de dépôt: 15.05.2023
(51) Int. Cl.: H01R 9/24, H01R 9/26, H01R 11/09, H01R 13/70, H01R 4/48, H01R 31/08

(54) **BORNIER ÉLECTRIQUE MUNI D'UN ÉLÉMENT MÂLE ET D'UN ÉLÉMENT FEMELLE DE CONNEXION ÉLECTRIQUE**
ELEKTRISCHE ANSCHLUSSLEISTE MIT EINEM STECKERELEMENT UND EINEM ELEKTRISCHEN ANSCHLUSSBUCHSENELEMENT
ELECTRICAL TERMINAL BLOCK PROVIDED WITH A MALE ELEMENT AND A FEMALE ELECTRICAL CONNECTION ELEMENT

(30) Priorité: 20.05.2022 FR 2204867
(43) Date de publication de la demande: 22.11.2023
(73) Titulaire: Legrand France, 87000 Limoges (FR); Legrand SNC, 87000 Limoges (FR)
(72) Inventeur: BREFFY, Sylvain, 87270 Chaptelat (FR)
(74) Mandataire: Jacobacci Coralis Harle

(56) Documents cités:
- DE-U1- 202010 008 559
- FR-A1- 2 889 366
- US-A1- 2012 149 247

## Description

La présente invention concerne de manière générale le domaine des borniers électriques.

Elle concerne plus particulièrement un bornier électrique comprenant :
- un boîtier avec deux faces latérales principales parallèles, une face supérieure, une face inférieure, une face arrière et une face avant,
- une pluralité de bornes automatiques de connexion électrique logées dans le boîtier et reliées au même potentiel électrique par un dispositif de connexion électrique contenu dans ledit boîtier,
- un ensemble de connexion électrique qui comporte un élément mâle de connexion et un élément femelle de connexion comprenant chacun une partie interne connectée électriquement à l'intérieur du boîtier audit dispositif de connexion électrique.

Un tel bornier électrique permet de distribuer ou répartir un seul potentiel électrique.

Afin de pouvoir augmenter le nombre de bornes électriques connectées à ce potentiel électrique, il est connu d'associer en série deux borniers ou plus.

Des solutions existent dans lesquelles deux borniers sont reliés entre eux par des câbles électriques ou des cavaliers.

Ces solutions présentent plusieurs inconvénients. Tout d'abord, elles mettent en oeuvre un élément de connexion (câble électrique ou cavalier) extérieur au bornier.

Dans le cas d'une connexion par un câble électrique, celui-ci est introduit dans une borne à vis : la pression de contact de la vis peut varier dans le temps et la multitude de points de contact entre les brins du câble électrique et la borne à vis peut limiter la conductivité électrique.

Dans le cas des cavaliers, l'effort d'insertion du cavalier est important et la fiabilité de la connexion peut dépendre de la précision des dimensions respectives des branches du cavalier et de leur orifice d'accueil dans les borniers.

D'autres solutions existent dans lesquelles chaque bornier électrique comprend un dispositif de connexion électrique à un autre bornier électrique du même type qui comporte un élément mâle de connexion et un élément femelle de connexion. Dans ces solutions, les éléments mâles et femelles de connexion font saillie du boîtier sur ses faces latérales, perpendiculairement à celles-ci, de sorte qu'il est difficile de visualiser la connexion des deux borniers depuis la face avant des borniers. Le raccordement de deux borniers en série peut alors être malaisé.

Par ailleurs, le document DE202010008559 décrit un ensemble de bornes de connexion modulaires à vis ou automatiques. Chaque borne de connexion modulaire comprend un boîtier logeant une borne de connexion et comprenant un ensemble de connexion électrique avec un élément mâle de connexion et un élément femelle de connexion. L'ensemble de connexion est formé ici par une languette "en S", qui délimite d'un côté une fente de connexion et de l'autre fait saillie hors du boîtier. L'élément mâle de connexion forme une broche de connexion fixe qui s'étend à l'extérieur du boîtier. L'élément femelle de connexion présente une embouchure disposée en regard d'une ouverture prévue dans la face avant dudit boîtier. Selon ce document, les éléments mâle et femelle de connexion sont formés d'une seule pièce par une partie de la borne de connexion elle-même. Plusieurs bornes de connexion peuvent être assemblées de manière modulaire. Cette constructions est incompatible avec le fait que l'élément mâle de connexion soit mobile.

Le document US2012/0149247 divulgue un socle électrique du type prise électrique adapté à connecter un autre appareillage électrique à un réseau électrique. Le socle électrique est connecté au réseau par l'intermédiaire d'un câble. Il comprend à cet effet une seule borne de connexion. Le socle reçoit l'autre l'appareillage et le connecte au réseau électrique grâce à d'autres éléments électriques. Deux socles peuvent être connectés entre eux grâce à une fiche électrique rétractable qui coulisse latéralement entre les deux socles. Ce document ne concerne pas un bornier logeant une pluralité de bornes électriques reliées au même potentiel électrique par un dispositif de connexion électrique contenu dans le boîtier de ce bornier. Selon ce document, c'est l'élément femelle de connexion qui est mobile entre une configuration de connexion et une configuration hors connexion. L'élément de connexion mâle est fixe. L'ensemble de connexion n'est pas ici connecté électriquement à l'intérieur du boîtier à un dispositif de connexion électrique reliant électriquement une pluralité de bornes de connexion.

Par rapport à l'état de la technique précité, la présente invention propose une configuration de bornier électrique dans lequel l'élément de connexion mâle est logé dans le boîtier, tout en assurant la visualisation en face avant de la connexion entre deux borniers adjacents lorsque l'élément de connexion est disposé en saillie du boîtier.

Plus particulièrement, la présente invention propose un bornier électrique tel que décrit dans la revendication 1.

Ainsi, avantageusement selon l'invention, le raccordement de deux borniers en série se fait facilement et rapidement car la broche de connexion et l'ouverture autorisant l'accès de cette broche de connexion à l'élément femelle de connexion est visible en face avant du bornier.

D'autres caractéristiques non limitatives et avantageuses du bornier électrique conforme à l'invention, prises individuellement ou selon toutes les combinaisons techniquement possibles, sont revendiquées dans les revendications 2 à 12.

La description qui va suivre en regard des dessins annexés, donnés à titre d'exemples non limitatifs, fera bien comprendre en quoi consiste l'invention et comment elle peut être réalisée.

Sur les dessins annexés :
- la figure 1 est une vue schématique en perspective avant d'un mode de réalisation du bornier électrique selon l'invention, dans laquelle la broche de connexion est dans sa configuration hors connexion,
- la figure 2 est une vue similaire à celle de la figure 1, sur laquelle la broche de connexion est dans sa configuration de connexion,
- la figure 3 est une vue schématique en perspective avant du bornier électrique de la figure 1 sans le capot du boîtier,
- la figure 4 est une vue schématique en perspective avant du bornier électrique de la figure 2 sans le capot du boîtier,
- la figure 5 est une vue schématique en perspective avant du bornier électrique de la figure 1 connecté en série avec un autre bornier électrique semblable à celui de la figure 1,
- la figure 6 est une vue schématique de la face avant du bornier électrique de la figure 1,
- la figure 7 est une vue schématique du côté droit du bornier électrique de la figure 1,
- la figure 8 est une vue schématique du côté gauche du bornier électrique de la figure 1,
- la figure 9 est une vue schématique éclatée en perspective avant du bornier électrique de la figure 1,
- la figure 10 est une vue schématique partielle interne en loupe de la zone de connexion des deux borniers électriques de la figure 5, et
- la figure 11 est une vue schématique partielle en coupe de la figure 5, selon le plan P2.

Dans la description qui va suivre, par convention, le terme « avant » désignera le côté du bornier électrique orienté vers un utilisateur lorsque cet appareil est en position d'utilisation, par exemple dans une armoire électrique, tandis que le terme « arrière » désignera le côté opposé de cet appareil, tourné vers l'intérieur de l'armoire électrique. Les termes « supérieur » et « inférieur » seront employés par référence à la direction verticale pour l'utilisateur se tenant debout devant l'armoire électrique.

Sur les figures, on a représenté un mode de réalisation d'un bornier électrique 200 selon l'invention.

Le bornier électrique 200 représenté et décrit constitue un bloc de jonction destiné à assurer la jonction, c'est-à-dire la liaison électrique et mécanique, entre au moins deux conducteurs électriques. Le bornier électrique 200 représenté permet d'assurer la jonction entre une pluralité de conducteurs électriques dont le nombre est compris entre 2 et 6.

Bien entendu, il est possible de concevoir des borniers électriques permettant d'assurer la connexion électrique d'un nombre quelconque de conducteurs électriques sur le modèle des borniers électriques décrits et représentés. En outre, comme expliqué ultérieurement, le bornier électrique 200 est agencé afin de pouvoir être connecté en série avec un autre bornier électrique 200 similaire, ce qui permet la connexion de conducteurs électriques additionnels.

Le bornier électrique 200 selon l'invention comporte un boîtier 210 électriquement isolant, réalisé par exemple en matière plastique.

Comme le montrent les figures 1 à 8, le boîtier 210 du bornier électrique 200 présente une forme globalement parallélépipédique.

Il comporte une partie avant 210A et une partie arrière 210B qui sont assemblées pour former ledit boîtier 210 (figures 1 à 9).

La partie arrière 210B du boîtier 210 comporte un fond 213B (figure 9) muni d'une face arrière 213 formant la face arrière du boîtier 210 (figures 1 à 5, 7 à 9). Deux parois latérales principales arrière 212B parallèles s'élèvent à partir du fond 213B en bordant celui-ci (figure 9). Deux parois transversales arrière supérieure et inférieure s'élèvent à partir du fond 213B et relient les deux parois latérales principales arrière 212B.

La partie avant 210A du boîtier 210, appelée aussi dans la suite « capot 210A », comporte une partie de façade 214A munie d'une face avant 214, constituant la face avant du boîtier 210, ainsi que quatre parois latérales s'étendant à partir de la partie de façade 214A dont deux parois latérales principales avant 212A parallèles et deux parois transversales avant supérieure et inférieur (figure 9).

Lorsque le boîtier 210 est assemblé (figures 1 à 8), le capot 210A et la partie arrière 210B s'étendent bord à bord de sorte que les parois latérales principales avant 212A et arrière 212B forment deux parois latérales principales parallèles du boîtier 210 munies de deux faces latérales principales 212 et les parois transversales avant et arrière supérieure et inférieure forment des parois transversales supérieure et inférieure munies de faces transversales supérieure et inférieure 215S, 2151 du boîtier 210 (figures 1, 2, 5, 7 et 8).

Le boîtier 210 est adapté à être accolé à un boîtier du même type contre l'une de ses faces latérales principales 212 (figure 5).

Le boîtier 210 comporte une pluralité de conduits d'insertion 211 indépendants autorisant chacun l'insertion d'un conducteur électrique (non représenté) et logeant une pluralité de systèmes de connexion électrique 220 identiques, chaque système de connexion électrique 220 étant respectivement associé à l'un des conduits d'insertion 211 (figures 1 à 4).

Dans les exemples représentés sur les figures, le boîtier 210 du bornier 200 est pourvu de six conduits d'insertion 211 indépendants autorisant chacun l'insertion d'un conducteur électrique. Les conduits d'insertion 211 sont ici disposés côte à côte, parallèlement les uns aux autres. Le boîtier 210 loge six systèmes de connexion électrique 220 respectivement associés aux six conduits d'insertion 211. Ils sont donc ici disposés les uns à côté des autres (figure 9).

La partie de façade 214A du capot 210A comporte des ouvertures d'accès 211A donnant chacune accès à l'un des conduits d'insertion 211 (figures 1, 2, 4, 6 et 9). Il est donc prévu six ouvertures d'accès 211A. Les ouvertures d'accès 211A sont alignées selon une direction perpendiculaire aux faces latérales principales 212 du boîtier 210 (voir notamment figure 6).

Le boîtier 210 comporte également des cloisons internes. Ces cloisons internes s'étendent au moins sur une partie de la hauteur du boîtier 210, entre la partie de façade 214A et le fond 213B. Elles s'étendent parallèlement aux faces latérales principales 212 du boîtier 210, de manière à isoler électriquement les conduits d'insertion 211 des conducteurs électriques (figure 9). Elles sont formées par la réunion d'éléments de cloison arrière et avant lors de l'assemblage de la partie arrière 210B du boîtier et du capot 210A.

Chaque conduit d'insertion 211 comporte un puits 211B débouchant sur l'ouverture d'accès 211A. Chaque conducteur électrique peut être inséré dans le conduit d'insertion 211 selon une direction d'insertion D2 qui correspond à l'axe longitudinal du puits 211B correspondant.

Chaque système de connexion électrique 220 du bornier électrique 200 comprend (figure 9) : une borne de connexion automatique à lame ressort 240 accessible à travers ledit conduit d'insertion 211, un poussoir 230 qui est mobile entre deux positions stables et qui coopère avec ladite lame ressort 240, et une pièce intermédiaire 260 également mobile, adaptée à coopérer avec ledit poussoir 230.

La borne de connexion automatique comporte ici la lame ressort 240 et une barre conductrice 250.

La lame ressort 240 est ici du type « guillotine ». Elle est constituée d'une bande métallique repliée qui forme une boucle. Elle présente une branche de support 241 et une branche d'interaction 242 munie d'une fenêtre 243 à travers laquelle passe une partie 251 de la barre conductrice 250 (figures 3, 4 et 9). La branche d'interaction 242 peut être droite ou, comme ici, légèrement courbée. La branche de support 241 est reliée à la branche d'interaction 242 par un coude 244 (figure 9). Elle est repliée en U de telle sorte que son extrémité libre passe à travers la fenêtre 243 de la branche d'interaction 242. Lorsque la lame ressort 240 est au repos, c'est-à-dire sans contrainte, la branche d'interaction 242 tend à s'écarter de l'extrémité libre de la branche de support 241.

Le bornier 200 comporte ainsi une pluralité de bornes de connexion disposées côte-à-côte, alignées selon une direction perpendiculaire aux faces latérales principales 212 parallèles du boîtier 210 (figures 3, 4 et 9).

La barre conductrice 250 se présente de manière générale sous la forme d'une plaque métallique conductrice dont une partie de contact 252 délimite partiellement le conduit d'insertion 211 et est munie d'un bord libre qui délimite les parties 251 de la barre conductrice 250 qui traversent la fenêtre 243 de la branche d'interaction 242 de chaque lame ressort 240 (figure 9).

La barre conductrice 250 connecte entre elles chaque borne de connexion du bornier électrique 200. Elle se présente donc comme un élément commun à la pluralité de système de connexion 220 logée dans le boîtier et constitue un dispositif de connexion électrique contenu dans ledit boîtier qui relie au même potentiel électrique la pluralité de bornes automatiques logées dans le boîtier 210.

La plaque métallique formant la barre conductrice 250 présente un contour globalement rectangulaire ou carré, coudée autour d'au moins un axe perpendiculaire à deux de ses côtés.

Dans l'exemple représenté sur les figures, la barre conductrice 250 est coudée autour d'un axe principal X2 qui s'étend perpendiculairement aux faces latérales principales 212 du boîtier 210. Par convention, l'axe principal X2 selon lesquelles la barre conductrice 250 est coudée s'étend selon la direction latérale de la barre conductrice 250, et la direction perpendiculaire à la direction latérale sera appelée la direction longitudinale de la barre conductrice 250.

La barre conductrice 250 comporte ainsi deux parties principales sensiblement planes qui sont reliées entre elles par un coude (figure 9) comprenant la partie de contact 252 et une partie de raccord 253.

La partie de contact 252 de la barre conductrice 250 est située à une extrémité longitudinale de celle-ci et reçoit la lame ressort 240 de chaque système de connexion 220. Le bord libre de cette partie de contact 252 comprend des dents qui constituent les parties 251 de la barre conductrice 250 qui traversent la fenêtre 243 de la branche d'interaction 242 de chaque lame ressort 240 (figure 9).

La partie de contact 252 reçoit en appui une partie d'extrémité de chaque lame ressort 240 (figure 9). Une partie de la branche de support 242 de chaque lame ressort 240 s'étend parallèlement à la partie de contact 252 correspondante de la barre conductrice 250, contre une face latérale de celle-ci. Les lames ressort 240 sont ainsi ici disposées côte à côte pour former une rangée de lames ressort 240.

La partie de contact 252 s'étend sensiblement parallèlement aux faces supérieure et inférieure 215S, 215I du boîtier 210, perpendiculairement aux faces latérales principales 212.

L'autre extrémité longitudinale de la barre conductrice 250 située à l'opposé des dents de la partie de contact 252 est la partie de raccord 253. Elle peut être connectée électriquement aux autres éléments électriques disposés à l'intérieur du boîtier, comme décrit ci-après.

La partie de raccord 253 de la barre conductrice 250 est munie d'une pluralité d'orifices 255 qui autorisent le passage d'une partie de retenue 261 de chaque pièce intermédiaire 260, comme expliqué plus loin. Elle s'étend à partir de la partie de contact 252 vers la face supérieure 215S et légèrement vers l'arrière du boîtier 210.

La lame ressort 240 est déformable entre deux configurations : une configuration d'obturation dans laquelle la branche d'interaction 242 de la lame ressort 240 bloque l'accès au conduit d'insertion 211 et une configuration d'attente dans laquelle la fenêtre 243 de la branche d'interaction 242 libère la section du conduit d'insertion 211 pour autoriser l'insertion d'un conducteur électrique dans ce conduit.

Dans la configuration d'obturation, une partie pleine de la branche d'interaction 242 de la lame ressort 240 située à l'extrémité libre de celle-ci s'étend en travers du conduit d'insertion 211 à la sortie du puits 211B. Elle obture ainsi le conduit d'insertion 211 et bloque l'accès à la borne de connexion. Cela est notamment le cas lorsque la lame ressort 240 est au repos, aucun conducteur n'étant introduit dans la borne de connexion.

Dans la configuration d'attente, la lame ressort 240 est contrainte à se déformer de telle sorte que la fenêtre 243 de la branche d'interaction 242 de la lame ressort 240 vient se placer à la sortie du puits 111B ; 211B. Elle autorise ainsi le passage du conducteur électrique et son introduction dans la borne de connexion à travers la fenêtre 243 de la lame ressort 240.

Le poussoir 230 a pour fonction de commander le passage de la lame ressort 240 de l'une à l'autre de ses deux configurations. Il peut être actionné par l'opérateur, soit manuellement, soit à l'aide d'un outil, comme cela sera décrit plus en détails ultérieurement. Il est prévu un poussoir 230 associé à chaque lame ressort 240.

Il comprend ici un pion de forme allongée, muni d'une tête d'actionnement 231 d'un corps 232 et d'un pied 233 adapté à coopérer par accrochage sur la partie de retenue 261 de la pièce intermédiaire 260 (figure 9). De préférence, le poussoir 230 est une pièce monobloc réalisée en matière plastique rigide. Elle est par exemple moulée. Elle peut également être obtenue par toute technique connue de l'Homme du métier.

Le corps 232 du poussoir 230 relie la tête d'actionnement 231 et le pied 233 ; du poussoir 230 (figure 9). Le long du corps 232 du poussoir 230, celui-ci présente une face tournée vers la lame ressort 240 qui forme une surface de coopération 234 (figure 9) adaptée à pousser la lame ressort 240 pour contraindre celle-ci dans sa configuration d'attente lorsque le poussoir 230 est retenu dans la position enfoncée (figures 1 et 2) et à autoriser la lame ressort 240 à revenir vers sa configuration d'obturation lorsque le poussoir 230 passe en position relevée. A cet effet, l'épaisseur du poussoir 230 diminue depuis la tête d'actionnement 231 vers le pied 233 (figure 9).

Le poussoir 230 est mobile entre une position relevée dans laquelle il laisse la lame ressort 240 libre de prendre sa forme au repos dans laquelle elle ferme ledit conduit d'insertion 211 (configuration d'obturation) et une position enfoncée dans laquelle il contraint la lame ressort 240 dans sa configuration d'attente pour ouvrir ledit conduit d'insertion 211 (figures 1 et 2). Plus précisément, ici, le poussoir 230 est mobile en translation le long d'une direction de déplacement A2 qui est parallèle à la direction d'insertion D2 du conducteur électrique (figure 9).

Le pied 233 du poussoir 230 présente une forme adaptée à s'accrocher sur la partie de retenue 261 de ladite pièce intermédiaire 260 de manière à retenir le poussoir 230 dans la position enfoncée. Le poussoir 230 est retenu dans sa position enfoncée exclusivement par la partie de retenue 261 de la pièce intermédiaire 260.

Le pied 233 du poussoir 230 présente la forme d'un crochet qui porte une surface d'accrochage adaptée à coopérer à retenue avec une surface d'accrochage correspondante de la partie de retenue 261 de la pièce intermédiaire 260.

Le poussoir 230 est logé dans un conduit d'accueil 217 partiellement délimité par des cloisons du boîtier 210. Ce conduit d'accueil 217 est disposé à proximité du conduit d'insertion 211 du conducteur électrique. Il s'étend ici globalement parallèlement au conduit d'insertion 211 associé au même système de connexion 220 (figure 9).

Ce conduit d'accueil 217 débouche sur une ouverture 217A de la face avant 214 du boîtier 210 à travers laquelle le poussoir 230 peut passer (figure 9). Il s'étend selon un axe longitudinal qui correspond à la direction de déplacement A2 du poussoir 230.

La partie de façade 214A du capot 210A comporte six ouvertures 217A donnant chacune accès à l'un des conduits d'accueil 217. Les ouvertures 217A sont ici alignées selon une direction perpendiculaire aux faces latérales principales 212 du boîtier 210 à proximité des ouvertures d'accès 211A des conduits d'insertion 211.

La tête d'actionnement 231 du poussoir 230 présente une forme adaptée à obturer l'ouverture 217A de la face avant 214 du boîtier 210. Ici, cette ouverture 217A est de forme carrée et la tête d'actionnement 231 du poussoir 230 est sensiblement cubique (figure 9). Elle présente également une encoche permettant l'insertion d'un outil pour enfoncer le poussoir (figures 1 à 4).

Le poussoir 230 comporte par ailleurs des éléments de butée limitant le déplacement du poussoir 230 vers l'extérieur du conduit d'accueil 217 lorsque celui-ci est dans la position relevée.

La pièce intermédiaire 260 a pour fonction de retenir le poussoir 230 dans sa position enfoncée et d'autoriser son passage vers la position relevée uniquement lorsque le conducteur électrique est correctement inséré dans le conduit d'insertion 211.

A cet effet, la pièce intermédiaire 260 est mobile entre une position de retenue dans laquelle sa partie de retenue 261 coopère à retenue avec le poussoir 230 pour, à elle seule, le maintenir dans sa position enfoncée et une position de libération dans laquelle ladite partie de retenue 261 est libérée de sa coopération avec le poussoir 230 pour que celui-ci prenne sa position relevée.

La pièce intermédiaire 260 comprend en outre une partie d'actionnement 262 accessible via ledit conduit d'insertion 211 du conducteur électrique (figures 3, 4 et 9). Elle comprend également un lien 263 flexible reliant cette partie d'actionnement 262 à la partie de retenue 261 (figure 9) de manière articulée.

L'agencement du lien 263 de la pièce intermédiaire 260 par rapport aux parties de retenue 261 et d'actionnement 262 lui confère des propriétés élastiques.

De préférence, la pièce intermédiaire 260 est une pièce monobloc réalisée en matière plastique moulée. Elle est par exemple moulée ou obtenue par toute autre technique connue de l'Homme du métier.

La partie de retenue 261 présente par exemple la forme d'un crochet dont l'extrémité libre coopère à retenue avec le pied 233 du poussoir 230. A la base de la partie de retenue 261, un tourillon 266 (figure 9) est reçu dans un logement de forme complémentaire du boîtier 210, de manière à autoriser le pivotement de la partie de retenue 261 autour de l'axe du tourillon, qui constitue ainsi un axe de pivotement B2.

La partie d'actionnement 262 comprend une tige avec, à son extrémité libre, une plate-forme qui navigue dans le conduit d'insertion 211 du conducteur électrique et sur laquelle celui-ci peut appuyer (figure 9).

Le bornier électrique 200 selon l'invention comporte également un ensemble de connexion électrique à un autre bornier électrique du même type.

Cet ensemble de connexion électrique comporte un élément mâle de connexion 270 et un élément femelle de connexion 280 comprenant chacun une partie interne 271, 281 connectée électriquement à l'intérieur du boîtier 210 audit dispositif de connexion électrique reliant les bornes entre elles (figure 9).

De manière remarquable, l'élément mâle de connexion 270 comprend une broche de connexion 272 qui dans une configuration de connexion, s'étend à l'extérieur du boîtier 210 en direction de la face arrière 213 dudit boîtier 210 selon un axe de connexion C2 sensiblement parallèle à ladite face latérale principale 212 du boîtier 210 (figure 2). En outre, l'élément femelle de connexion 280 présente une embouchure 284 disposée en regard d'une ouverture 286 prévue dans la face avant 214 dudit boîtier 210 et orientée selon un axe de réception R2 parallèle à l'axe de connexion C2 (figures 1, 2, 5, 6 et 11).

Dans le mode de réalisation représenté sur les figures 1 à 11, l'élément mâle de connexion 270 est mobile entre ladite configuration de connexion dans laquelle ladite broche de connexion 272 s'étend à l'extérieur dudit boîtier 210, parallèlement à l'une de ses faces latérales principales 212 et une configuration hors connexion, dans laquelle ladite broche de connexion 272 est logée à l'intérieur du boîtier 210.

L'élément mâle de connexion 270 se présente sous la forme d'une plaquette plane qui s'étend dans un plan sensiblement parallèle aux faces supérieure et inférieure 215S, 215I du boîtier et perpendiculaire aux faces latérales principales 212.

Il comprend une partie interne 271 qui reste logée en permanence à l'intérieur du boîtier 210, à partir de laquelle s'étend une bande en forme de L. La branche libre du L forme la broche de connexion 272. L'autre branche du L constitue une partie intermédiaire 272A reliant la broche de connexion 272 à la partie interne 271 (figure 9).

Dans l'exemple représenté sur les figures, l'élément mâle de connexion 270 est mobile en translation entre lesdites configuration de connexion et hors connexion. Il est déplacé dans le plan de ladite plaquette plane, selon une direction perpendiculaire aux face latérales principales 212.

En variante, on pourrait envisager que l'élément mâle de connexion soit mobile en pivotement entre la configuration de connexion et la configuration hors connexion, autour d'un axe de pivotement parallèle aux faces latérales principales.

Afin d'autoriser son déplacement à l'intérieur du boîtier 210 tout en maintenant sa connexion électrique avec la barre conductrice 250, ledit élément mâle de connexion 270 est connecté électriquement à cette barre conductrice 250 par l'intermédiaire d'un connecteur 257 souple ou déformable. Il s'agit par exemple d'une tresse électrique soudée directement sur la barre conductrice 250 et sur l'élément de connexion mâle 270.

En outre, il est prévu un actionneur 290 adapté à coopérer avec ledit élément mâle de connexion 270 pour le faire passer de la configuration de connexion à sa configuration hors connexion et réciproquement.

Cet actionneur 290 se présente sous la forme d'un bloc pourvu d'une fente 292 ouverte vers l'arrière du boîtier 210 et adaptée à recevoir une partie de la tranche avant de la plaquette plane formant l'élément mâle de connexion 270. La tranche avant de la plaquette plane formant l'élément mâle de connexion 270 comprend deux encoches 273 qui coopèrent avec des nervures complémentaires ménagées dans le fond de la fente 292 pour rendre solidaires l'actionneur 290 et l'élément mâle de connexion 270 lors du déplacement de l'actionneur 290 (figure 9).

L'actionneur 290 comprend par ailleurs, à l'avant, une partie de manoeuvre 291 accessible à l'utilisateur en face avant du boîtier électrique 210. A cet effet, le capot 210A du boîtier 210 comporte une fenêtre 216 au travers de laquelle la partie de manoeuvre 291 de l'actionneur 290 émerge à l'extérieur du boîtier 210 à l'avant de celui-ci. Cette fenêtre 216 présente des dimensions qui autorisent en outre le déplacement en translation de l'actionneur 290. La fenêtre 216 guide ce déplacement (figures 1 et 2).

Dans le mode de réalisation du bornier électrique 200 représenté, l'élément mâle de connexion 270 et ledit élément femelle de connexion 280 sont constitués de deux pièces distinctes connectées entre elles électriquement.

En variante, lesdits éléments mâle et femelle de connexion peuvent être formés d'une seule pièce.

Ledit élément femelle de connexion 280 se présente sous la forme d'une pince élastique.

Il comprend ainsi une partie de réception profilée en forme de lyre, avec deux ailes 282 s'élevant en vis-à-vis à partir d'une base 283. Les extrémités libres desdites ailes 282 sont recourbées vers l'extérieure et délimitent l'embouchure 284 de l'élément femelle de connexion 280. Les ailes 282 délimitent entre elles un puits de réception de la broche de connexion d'un bornier électrique similaire qui s'étend le long de l'axe de réception R2 de l'élément femelle de connexion.

Une lame ressort 285 forme un cavalier qui enserre les ailes 282 de la partie de réception de l'élément femelle de connexion 280 de manière à ramener en permanence les deux ailes l'une vers l'autre tout en autorisant le passage de la broche de connexion dudit bornier électrique similaire.

La base 283 de la partie de réception de l'élément femelle de connexion 280 est prolongée par la partie interne 281 de l'élément femelle de connexion 280.

Cette partie interne 281 dudit élément femelle de connexion 280 est directement connectée électriquement à la barre conductrice 250 ou directement connectée électriquement à ladite partie interne 271 de l'élément mâle de connexion 270.

Ici, l'élément mâle de connexion 270 est logé dans une partie du boîtier 210 située à proximité de sa face supérieure 215S. La broche de connexion 272 s'étend au-dessus de la partie de contact 252 de la barre conductrice 250.

L'élément femelle de connexion 280 s'étend donc également au-dessus de la partie de contact 252 de la barre conductrice 250. La partie interne 281 de l'élément femelle de connexion 280 est soudée directement sur la barre conductrice 250.

La partie de raccord 253 de la barre conductrice 250 se prolonge à cet effet en direction de la face supérieure 215S du boîtier 110 par une languette 256 qui accueille la partie interne 281 de l'élément femelle de connexion 280.

La longueur de la broche de connexion 272 et la distance entre l'embouchure 284 et la base 283 de l'élément femelle de connexion 280 sont adaptées de telle sorte que la broche de connexion 272 puisse être logée en majeur partie à l'intérieur de l'élément femelle de connexion 280.

Une racine 272B de la broche de connexion 272 opposée à son extrémité libre et l'embouchure 284 de l'élément femelle de connexion 280 s'étendent sensiblement dans un plan parallèle à la face arrière 213 du boitier 210. Cela assure une connexion électrique satisfaisante entre ces deux éléments.

En outre, la racine 272B de la broche de connexion 272 et l'embouchure 284 de l'élément femelle de connexion 280 s'étendent dans un plan perpendiculaire audites faces latérales principales 212 du boitier 210. Cela assure que l'élément mâle de connexion 270 d'un premier bornier électrique 200 se trouve en vis-à-vis d'un élément femelle de connexion 280 d'un deuxième bornier électrique similaire voisin.

Le boîtier 210 du bornier électrique 200 comporte deux fentes latérales 218, 219 ménagées dans les faces latérales principales 212 et adaptées chacune au passage de ladite broche de connexion 272.

Une première 218 de ces deux fentes latérales laisse passer une partie de l'élément mâle de connexion 270 de telle sorte que la broche de connexion 272 s'étend à l'extérieur du boîtier 210.

La première fente 218 est suffisamment large pour laisser passer la broche de connexion 272 dans son ensemble lorsqu'elle passe de la configuration de connexion vers la configuration hors connexion et réciproquement.

Des cloisons internes 218A du boîtier 200 s'étendent à partir de la première fente 218 et délimitent un logement pour l'élément mâle de connexion 270 dans lequel celui-ci peut coulisser.

Une deuxième 219 de ces fentes latérales est adaptée à laisser passer la broche de connexion d'un autre bornier électrique similaire pour sa connexion électrique avec ledit bornier électrique (figure 5).

La deuxième fente latérale 219 prolonge l'ouverture 286 de la face avant 214 qui donne accès à l'embouchure 284 de l'élément femelle de connexion 280 en face avant du bornier. Ainsi la broche de connexion 272 de l'autre bornier électrique peut être insérée dans l'élément femelle de connexion 280 par un mouvement de translation de la broche d'avant en arrière selon une direction parallèle au faces latérales principales 212 ou par un mouvement de translation latéral selon une direction perpendiculaire aux faces latérales principales 212.

A présent, nous allons décrire l'utilisation du bornier électrique 200.

Selon le nombre de conducteurs électriques devant être connectés au même potentiel électrique, l'utilisateur détermine le nombre de bornier électrique 200 nécessaires pour son installation électrique.

Si deux borniers électriques 200 ou plus sont nécessaires, l'utilisateur connecte électriquement le nombre de borniers électriques souhaité.

Pour connecter un bornier électrique 200 à un autre bornier du même type, l'utilisateur prend le bornier électrique 200 dans sa configuration hors-connexion. Il positionne le bornier électrique 200 contre l'autre bornier, de telle sorte que les faces latérales principales en regard des deux borniers s'étendent l'une contre l'autre. Ensuite, il applique son doigt ou un outil contre la partie de manoeuvre 291 de l'actionneur 290 et la fait glisser dans la fenêtre 216 du boîtier 210 du bornier électrique 200. Ce faisant, la broche de connexion 272 de l'élément mâle de connexion 270 glisse hors du boîtier 210 à travers la première fente 218 de ce boîtier 210 et pénètre dans l'élément femelle de connexion de l'autre bornier, à travers la deuxième fente de cet autre bornier.

Alternativement, l'utilisateur peut connecter le bornier électrique 200 en positionnant d'abord la broche de connexion dans sa configuration de connexion, en plaçant le bornier électrique 200 à connecter en avant de l'autre bornier, puis en le déplaçant vers l'arrière jusqu'à ce que la broche de connexion 272 du bornier électrique 200 pénètre dans l'élément femelle de connexion de l'autre bornier électrique, selon un mouvement de translation parallèle aux faces latérales principales de l'autre bornier.

Une fois les deux borniers électriques connectés, ils peuvent être montés dans l'armoire électrique ou fixés dans leur logement final.

En variante, l'autre bornier électrique peut être déjà monté dans l'armoire, ou fixé dans son logement avant la connexion avec le bornier électrique 200 concerné. Le bornier électrique 200 peut être monté dans l'armoire ou fixé dans son logement simultanément avec sa connexion à l'autre bornier (par exemple par clipsage) ou après la connexion.

Après fabrication en usine du bornier électrique 200 ou après déconnexion d'un conducteur électrique de chaque borne de connexion, le bornier électrique se trouve dans une disposition non armée.

Dans cette disposition non armée, la lame ressort 240 est au repos : elle n'est pas contrainte par le poussoir 230. Au contraire, le coude 244 de la lame ressort 240 coopère avec une partie de la surface de coopération 234 du poussoir 230 présentant une courbure concave, en creux, à proximité du pied 233 du poussoir 230. Le coude 244 exerce à ce niveau une pression sur la surface de coopération 234 du poussoir 230 qui pousse celui-ci vers l'avant, à travers l'ouverture 217A de son conduit d'accueil 217.

La tête d'actionnement 231 du poussoir 230 fait saillie du boîtier 210 du bornier électrique 200 à travers l'ouverture 217 de la face avant 214 du boîtier 210. Les éléments de butée du poussoir 230 empêchent le poussoir de sortir du boîtier 210.

La lame ressort 240 est dans sa configuration d'obturation : l'extrémité libre de la branche d'interaction 242 s'étend dans le conduit d'insertion 211 du boîtier 210. L'accès à la borne de connexion est bloqué puisque si un conducteur électrique est inséré dans le conduit d'insertion 211, son extrémité tape contre l'extrémité libre de la branche d'interaction 242 de la lame ressort 240.

La pièce intermédiaire 260 est sans contact et sans interaction avec le poussoir 230.

La partie de retenue 261 de la pièce intermédiaire 260 s'étend parallèlement à la direction de déplacement D2 du poussoir 230.

La partie d'actionnement 262 de la pièce intermédiaire 160 ; 260 est logée en grande partie dans le conduit d'insertion 211.

Pour utiliser le bornier électrique 200, une première étape consiste à armer la lame ressort 240 de chaque borne de connexion, c'est-à-dire la placer dans la configuration d'attente. Pour cela, l'utilisateur enfonce le poussoir 230 en appuyant sur la tête d'actionnement 231 de celui-ci qui dépasse du boîtier 210.

Il est possible d'appuyer sur la tête d'actionnement 231 du poussoir 230 manuellement, à l'aide d'un doigt, ou grâce à un outil. Pour faciliter l'utilisation d'un outil, la face avant de la tête d'actionnement 231 du poussoir 230 comporte une fente; 237 permettant l'insertion de l'extrémité de l'outil, par exemple un tournevis (figure 1).

Lorsque le poussoir 230 est enfoncé dans son logement 218, son pied 233 entre en contact avec la partie de retenue 261 de la pièce intermédiaire 260. Celle-ci pivote légèrement au fur et à mesure que le poussoir 230 est enfoncé pour le laisser passer. Finalement, la partie de retenue 261 est ramenée vers sa position initiale, selon la direction de déplacement D2 du poussoir par les propriétés élastiques du lien 263. Elle s'accroche alors sur le pied 233 du poussoir 230. En pratique, cela revient à clipser le poussoir 230 sur la partie de retenue 261 de la pièce intermédiaire 260. Le poussoir 230 est ainsi bloqué dans la position enfoncé (figure 1).

Grâce au profil du poussoir 230, qui s'amincit de sa tête d'actionnement 231 jusqu'à son pied 233 et à son positionnement par rapport à la lame ressort 240, l'épaisseur de la partie du poussoir 230 en contact avec la lame ressort 240 augmente progressivement lorsque le poussoir 230 passe de la position relevée à la position enfoncée. Cette épaisseur est mesurée selon une direction sensiblement orthogonale à la direction de déplacement du poussoir 230 (figures 3, 4, 9).

En coulissant le long de la direction de déplacement, le poussoir 230 repousse ainsi progressivement le coude 244 de la lame ressort 240 selon une direction sensiblement orthogonale à la direction de déplacement du poussoir 230, vers le conduit d'insertion 211 du boîtier 210.

La lame ressort 240 passe ainsi dans sa configuration d'attente lorsque le poussoir 230 est enfoncé dans son conduit d'accueil 217 : les deux parties de la branche de support 241 de la lame ressort 240 formant un U se rapprochent, la branche d'interaction 242 est déplacée vers le conduit d'insertion 211. La fenêtre 243 de la branche d'interaction 242 est décalée et vient se placer dans le conduit d'insertion 211, à la sortie du puits 211B, de manière à libérer l'accès à la borne de connexion (figures 3 et 4).

Chaque borne de connexion du bornier électrique 200 est ainsi armée et prête à recevoir un conducteur électrique pour sa connexion (figures 1 à 4).

De préférence, chaque borne de connexion du bornier électrique 200 est armée en usine afin d'être livrée prête à l'emploi pour l'utilisateur.

Lorsque le poussoir 230 est dans sa position enfoncée, le poussoir 230 est intégralement logé dans le boîtier 210. Sa tête d'actionnement 231 affleure ou se situe en retrait de la face avant 214 du boîtier 210 (figures 1 et 2).

Avantageusement, le fait que le poussoir 230 ne dépasse pas du boîtier 210 dans sa position enfoncée indique visuellement à l'opérateur que la borne de connexion correspondante est armée. En outre, l'ouverture d'accès 211A du conduit d'insertion 211 permet de vérifier que la borne de connexion est accessible pour le conducteur électrique.

Une deuxième étape de la mise en oeuvre du bornier électrique 200 consiste à introduire le conducteur électrique dans le conduit d'insertion 211 du boîtier 210 (figure 3). Il s'agit par exemple d'un conducteur électrique du type câble souple avec un embout serti. D'autres types de conducteurs électriques peuvent cependant être utilisés.

L'extrémité du conducteur électrique passe à travers l'ouverture d'accès 211A, dans le puits 211B délimitant partiellement le conduit d'insertion 211 et à travers la fenêtre 243 de la branche d'interaction 242 de la lame ressort 240. L'extrémité du conducteur électrique est introduite entre le bord de l'ouverture de la fenêtre 243 de la branche d'interaction 242 de la lame ressort 240 et la barre conductrice 250 (figures 3, 4 et 6).

Elle arrive en contact avec la plate-forme de la partie d'actionnement 262 de la pièce intermédiaire 260 et appuie sur celle-ci, repoussant ainsi la partie d'actionnement 262 de la pièce intermédiaire 260 vers la face arrière du boîtier 210. Le mouvement de translation de la partie d'actionnement 262 de la pièce intermédiaire 260 déforme le lien 263 et entraîne le mouvement de la partie de retenue 261 de la pièce intermédiaire 260 pour libérer le poussoir 230.

Lorsque le conducteur électrique est complètement inséré dans le conduit d'insertion 211, la partie de retenue 261 de la pièce intermédiaire 260 pivote autour de l'axe de pivotement B2 défini par le tourillon 266 de la pièce intermédiaire 260, en direction de la partie d'actionnement 262. Ce faisant, le crochet formé par l'extrémité libre de la partie de retenue 261 se désengage de sa coopération avec le pied 233 du poussoir 230 et libère celui-ci.

Le poussoir 230 n'étant plus retenu dans sa position enfoncée, il remonte vers sa position relevée sous la pression de la lame ressort 240 qui tend à reprendre sa forme initiale, c'est-à-dire sa forme au repos dans la configuration d'obturation. La surface de coopération 234 du poussoir 230 est ainsi adaptée à coopérer avec le coude de la lame ressort 240 de manière à déplacer le poussoir 230 vers l'avant.

Le coude 244 de la lame ressort 240 glisse sur la surface de coopération 234 du poussoir 230 et repousse ainsi celui-ci vers l'extérieur du boîtier 210. Le poussoir 230 se déplace alors en translation le long de la direction de déplacement D2 jusqu'à ce que les éléments de butée du poussoir arrivent en butée contre les parois de butée du boîtier 210. Le coude 244 se positionne contre la partie de courbure concave de la surface de coopération 234 du poussoir 230.

Ce faisant, la fenêtre 243 de la branche d'interaction 242 de la lame ressort 240 se déplace et son bord vient serrer le conducteur électrique inséré dans le conduit d'insertion 211 contre la barre conductrice 250.

Ce mouvement de la lame ressort 240 se traduit par un signal sonore du type « click » qui indique à l'opérateur que la connexion est effectuée.

Ainsi, la connexion électrique est établie uniquement lorsque le poussoir 230 est libéré de sa coopération avec la partie de retenue 261 de la pièce intermédiaire 260, c'est-à-dire lorsque le conducteur électrique est complètement inséré dans le conduit d'insertion 211 et appuie sur la partie d'actionnement 262 de la pièce intermédiaire 260.

En conséquence, la connexion électrique est fiable et sécurisée.

Pour déconnecter un conducteur électrique de la borne de connexion, il est nécessaire d'enfoncer le poussoir 230, manuellement ou à l'aide d'un outil, pour faire passer la lame ressort 240 dans sa configuration d'attente, au moins temporairement. Il n'est pas nécessaire d'enfoncer complètement le poussoir 230 jusqu'à l'accrocher sur la partie de retenue de la pièce intermédiaire 260.

Il est possible d'appuyer d'une main sur le poussoir 230 jusqu'à libérer le conducteur électrique et le retirer de l'autre main. Lorsque l'opérateur relâche la pression sur le poussoir 230, celui-ci revient dans sa position relevée. La borne de connexion doit être à nouveau armée pour pouvoir accueillir un nouveau conducteur électrique.

Il est également possible d'enfoncer complètement le poussoir 230 pour le faire passer dans sa position enfoncée. Il reste alors bloqué dans cette position et l'opérateur a ses deux mains libres pour agir sur le conducteur électrique et le retirer. La borne de connexion est armée et prête à accueillir un nouveau conducteur électrique.

## Revendications

1. Bornier électrique (200) comprenant :
- un boîtier (210) avec deux faces latérales principales (212) parallèles, une face supérieure (215S), une face inférieure (215I), une face arrière (213) et une face avant (214),
- une pluralité de bornes automatiques de connexion électrique (240) logées dans le boîtier (210) et
reliées au même potentiel électrique par un dispositif de connexion électrique contenu dans ledit boîtier (210),
- un ensemble de connexion électrique qui comporte un élément mâle de connexion (270) et un élément femelle de connexion (280) comprenant chacun une partie interne (181) connectée électriquement à l'intérieur du boîtier (210) audit dispositif de connexion électrique,
- l'élément mâle de connexion (270) comprenant une broche de connexion (272) qui, dans une configuration de connexion, s'étend à l'extérieur du boîtier (210), en direction de la face arrière (213) dudit boîtier (210) selon un axe de connexion (C2) sensiblement parallèle à l'une desdites faces latérales principales (212) du boîtier (210), et l'élément femelle de connexion (280) présentant une embouchure (284) disposée en regard d'une ouverture (286) prévue dans la face avant (214) dudit boîtier (210) et orientée selon un axe de réception (R2) parallèle à l'axe de connexion (C2),
**caractérisé en ce que** ledit élément mâle de connexion (270) est mobile entre ladite configuration de connexion et une configuration hors connexion, dans laquelle ladite broche de connexion (272) est logée à l'intérieur du boîtier (210), et **en ce que**, ledit dispositif de connexion électrique comportant une barre conductrice (250) contre laquelle chaque borne de connexion électrique (240) est disposée, ledit élément mâle de connexion (270) est connecté électriquement à cette barre conductrice (250) par l'intermédiaire d'un connecteur (257) souple ou déformable.

2. Bornier électrique (200) selon la revendication 1, dans lequel ledit élément mâle de connexion (270) est mobile en translation entre lesdites configurations de connexion et hors connexion.

3. Bornier électrique (200) selon l'une des revendications 1 et 2, dans lequel ledit connecteur (257) comprend une tresse électrique soudée directement sur la barre conductrice (250) et sur l'élément de connexion mâle (270).

4. Bornier électrique (200) selon l'une des revendications 1 à 3, dans lequel il est prévu un actionneur (290) adapté à coopérer avec ledit élément mâle de connexion (270) pour le faire passer de la configuration de connexion à sa configuration hors connexion et réciproquement, cet actionneur (290) comprenant une partie de manoeuvre (291) accessible à l'utilisateur à l'avant du boîtier (210).

5. Bornier électrique (200) selon la revendication 4, dans lequel la face avant (214) dudit boîtier (210) comporte une fenêtre (216) au travers de laquelle la partie de manoeuvre (291) émerge à l'avant du boîtier (210).

6. Bornier électrique (200) selon l'une des revendications 1 à 5, dans lequel le boîtier (210) comporte deux fentes latérales (218, 219) ménagées dans les faces latérales principales (212) et adaptées l'une au passage de ladite broche de connexion (272) et l'autre au passage d'une broche de connexion d'un autre bornier électrique similaire.

7. Bornier électrique (200) selon l'une des revendications 1 à 6, dans lequel les bornes de connexion (240) de ladite pluralité de bornes de connexion sont disposées côte-à-côte, alignées selon une direction perpendiculaire aux faces latérales principales (212) du boîtier (210) et la face avant (214) du boîtier (210) comporte une pluralité d'ouvertures d'accès (211A) aux bornes de connexion, alignées selon cette direction.

8. Bornier électrique (200), selon l'une des revendications 1 à 7, dans lequel ledit élément mâle de connexion (270) et ledit élément femelle de connexion (280) sont constitués de deux pièces distinctes connectées entre elles électriquement.

9. Bornier électrique (200) selon l'une des revendications 1 à 8, dans lequel ladite partie interne (281) dudit élément femelle de connexion (280) est directement connectée électriquement à cette barre conductrice (250) ou directement connectée électriquement à ladite partie interne de l'élément mâle de connexion.

10. Bornier électrique (200) selon l'une des revendications 1 à 9, dans lequel ledit élément femelle de connexion (280) se présente sous la forme d'une pince élastique.

11. Bornier électrique (200) selon l'une des revendications 1 à 10, dans lequel une racine de la broche de connexion (272) opposée à son extrémité libre et l'embouchure (284) de l'élément femelle de connexion (280) s'étendent sensiblement dans un plan parallèle à la face arrière (213) du boitier (210).

12. Bornier électrique (200) selon l'une des revendications 1 à 11, dans lequel l'axe de connexion (C2) selon lequel s'étend ladite broche de connexion (272) et l'axe de réception (R2) dudit élément femelle de connexion (280) s'étendent dans un plan perpendiculaire audites faces latérales principales (212).

## Patentansprüche

1. Elektrischer Anschlußblock (200) mit:
- einem Gehäuse (210) mit zwei parallelen seitlichen Hauptseiten (212), einer Oberseite (2155), einer Unterseite (2151), einer Rückseite (213) und einer Vorderseite (214),
- einer Anzahl automatischer elektrischer Anschlußklemmen (240), die in dem Gehäuse (210) untergebracht sind und durch eine in dem Gehäuse (210) enthaltene elektrische Verbindungsvorrichtung mit einem gleichen elektrischen Potential verbunden sind,
- einer elektrischen Anschlußgruppe, die ein Anschlußsteckerelement (270) und ein Anschlußbuchsenelement (280) aufweist, von denen jedes einen im Inneren des Gehäuses (210) mit der elektrischen Verbindungsvorrichtung elektrisch verbundenen inneren Teil (181) aufweist,
- wobei das Anschlußsteckerelement (270) einen Anschlußstift (272) aufweist, der sich in einer Verbindungsanordnung außerhalb des Gehäuses (210) entlang einer zu einer der seitlichen Hauptseiten (212) des Gehäuses (210) im Wesentlichen parallelen Verbindungsachse (C2) zur Rückseite (213) des Gehäuses (210) hin erstreckt, und wobei das Anschlußbuchsenelement (280) eine einer in der Vorderseite (214) des Gehäuses (210) vorgesehenen Öffnung (286) zugewandte und entlang einer zur Verbindungsachse (C2) parallelen Aufnahmeachse (R2) ausgerichtete Mündung (284) aufweist,
**dadurch gekennzeichnet, daß** das Anschlußsteckerelement (270) zwischen der Verbindungsanordnung und einer verbindungsfreien Anordnung, in der der Anschlußstift (272) im Inneren des Gehäuses untergebracht ist, verschiebbar ist, daß die elektrische Verbindungsvorrichtung eine Stromschiene (250) aufweist, an der jede elektrische Anschlußklemme (240) angeordnet ist, und daß das Anschlußsteckerelement (270) mittels eines weichen oder verformbaren Anschlusses (257) elektrisch mit der Stromschiene (250) verbunden ist.

2. Elektrischer Anschlußblock (200) gemäß Anspruch 1, bei dem das Anschlußsteckerelement (270) zwischen der Verbindungsanordnung und der verbindungsfreien Anordnung verschiebbar ist.

3. Elektrischer Anschlußblock (200) gemäß einem der Ansprüche 1 und 2, bei dem der Anschluß (257) ein direkt auf die Stromschiene (250) und auf das Anschlußsteckerelement (270) gelötetes elektrisches Band aufweist.

4. Elektrischer Anschlußblock (200) gemäß einem der Ansprüche 1 bis 3, bei dem ein Betätigungselement (290) vorgesehen ist, das dazu ausgelegt ist, mit dem Anschlußsteckerelement (270) zusammenzuwirken, um dieses von der Verbindungsanordnung zur verbindungsfreien Anordnung und umgekehrt zu bewegen, wobei das Betätigungselement (290) einen für den Benutzer auf der Vorderseite des Gehäuses (210) zugänglichen Betätigungsteil (291) aufweist.

5. Elektrischer Anschlußblock (200) gemäß Anspruch 4, bei dem die Vorderseite (214) des Gehäuses (210) ein Fenster (216) aufweist, durch das der Betätigungsteil (291) auf der Vorderseite des Gehäuses (210) vorsteht.

6. Elektrischer Anschlußblock (200) gemäß einem der Ansprüche 1 bis 5, bei dem das Gehäuse (210) zwei seitliche Spalte (218, 219) aufweist, die in den seitlichen Hauptseiten (212) ausgeführt sind und von denen der eine für den Durchgang des Anschlußstifts (272) und der andere für den Durchgang eines Anschlußstifts eines anderen gleichen elektrischen Anschlußblocks ausgelegt ist.

7. Elektrischer Anschlußblock (200) gemäß einem der Ansprüche 1 bis 6, bei dem die Anschlußklemmen (240) der Anzahl Anschlußklemmen nebeneinander angeordnet und in einer zu den seitlichen Hauptseiten (212) des Gehäuses (210) senkrechten Richtung ausgerichtet sind und bei dem die Vorderseite (214) des Gehäuses (210) eine Anzahl Öffnungen (211A) für den Zugang zu den in dieser Richtung ausgerichteten Anschlußklemmen aufweist.

8. Elektrischer Anschlußblock (200) gemäß einem der Ansprüche 1 bis 7, bei dem das Anschlußsteckerelement (270) und das Anschlußbuchsenelement (280) aus zwei getrennten, elektrisch miteinander verbundenen Teilen bestehen.

9. Elektrischer Anschlußblock (200) gemäß einem der Ansprüche 1 bis 8, bei dem der innere Teil (281) des Anschlußbuchsenelelements (280) elektrisch direkt mit der Stromschiene (250) oder elektrisch direkt mit dem inneren Teil des Anschlußsteckerelements verbunden ist.

10. Elektrischer Anschlußblock (200) gemäß einem der Ansprüche 1 bis 9, bei dem das Anschlußbuchsenelement (280) in Form einer elastischen Klammer vorliegt.

11. Elektrischer Anschlußblock (200) gemäß einem der Ansprüche 1 bis 10, bei dem sich eine vom freien Ende des Anschlußstifts (272) abgewandte Wurzel desselben und die Mündung (284) des Anschlußbuchsenelements (280) im Wesentlichen in einer zur Rückseite (213) des Gehäuses (210) parallelen Ebene erstrecken.

12. Elektrischer Anschlußblock (200) gemäß einem der Ansprüche 1 bis 11, bei dem sich die Verbindungsachse (C2), entlang der sich der Anschlußstift (272) erstreckt, und die Aufnahmeachse (R2) des Anschlußbuchsenelements (280) in einer zu den seitlichen Hauptseiten (212) senkrechten Ebene erstrecken.

## Claims

1. An electrical terminal block (200) comprising:
- a casing (210) with two parallel main side faces (212), a top face (2155), a bottom face (215I), a rear face (213) and a front face (214);
- a plurality of automatic electrical connection terminals housed in the casing (210) and connected to the same electrical potential by an electrical connection device contained in said casing (210); and
- an electrical connection assembly that comprises a male connection element (270) and a female connection element (280) each comprising an internal part (181) electrically connected inside the casing (210) to said electrical connection device,
- the male connection element (270) comprising a connection pin (272) which, when in a connection configuration, extends out of the casing (210) towards the rear face (213) of said casing (210) along a connection axis (C2) substantially parallel to one of said main side faces (212) of the casing (210), and the female connection element (280) having a mouth (284) arranged facing an opening (286) provided in the front face (214) of said casing (210) and oriented along a reception axis (R2) parallel to the connection axis (C2),
**characterized in that** said male connection element (270) is able to move between said connection configuration and a non-connection configuration in which said connection pin (272) is housed inside the casing (210), and **in that**, said electrical connection device comprising a busbar (250) against which each electrical connection terminal (240) is arranged, said male connection element (270) is electrically connected to this busbar (250) by means of a flexible or deformable connector (257).

2. An electrical terminal block (200) according to claim 1, in which said male connection element (270) is able to move in translation between said connection and non-connection configurations.

3. An electrical terminal block (200) according to one of claims 1 and 2, in which said connector (257) comprises an electrical braid welded directly to the busbar (250) and to the male connection element (270).

4. An electrical terminal block (200) according to one of claims 1 to 3, in which an actuator (290) is provided that is designed to cooperate with said male connection element (270) to switch it from the connection configuration to its non-connection configuration and vice versa, this actuator (290) comprising a manoeuvring part (291) that is accessible to the user on the front face of the casing (210).

5. An electrical terminal block (200) according to claim 4, in which the front face (214) of said casing (210) comprises a window (216) through which the manoeuvring part (291) emerges at the front of the casing (210).

6. An electrical terminal block (200) according to one of claims 1 to 5, in which the casing (210) comprises two lateral slots (218, 219) provided in the main side faces (212), one being designed so that said connection pin (272) can pass through and the other being designed so that a connection pin of another similar electrical terminal block can pass through.

7. An electrical terminal block (200) according to one of claims 1 to 6, in which the connection terminals (240) of said plurality of connection terminals are arranged side by side, aligned in a direction perpendicular to the main side faces (212) of the casing (210), and the front face (214) of the casing (210) comprises a plurality of access openings (211A) providing access to the connection terminals, aligned in this direction.

8. An electrical terminal block (200) according to one of claims 1 to 7, in which said male connection element (270) and said female connection element (280) are constituted by two separate parts connected together electrically.

9. An electrical terminal block (200) according to one of claims 1 to 8, in which said internal part (281) of said female connection element (280) is electrically connected directly to this busbar (250) or electrically connected directly to said internal part of the male connection element.

10. An electrical terminal block (200) according to one of claims 1 to 9, in which said female connection element (280) is in the form of a resilient clip.

11. An electrical terminal block (200) according to one of claims 1 to 10, in which a root of the connection pin (272) opposite its free end and the mouth (284) of the female connection element (280) extend substantially in a plane parallel to the rear face (213) of the casing (210).

12. An electrical terminal block (200) according to one of claims 1 to 11, in which the connection axis (C2) along which said connection pin (272) extends and the reception axis (R2) of said female connection element (280) extend in a plane perpendicular to said main side faces (212).
